# EUROPÄISCHE PATENTSCHRIFT

(11) **EP 1 370 732 B1**
(45) Veröffentlichungstag und Bekanntmachung des Hinweises auf die Patenterteilung: **29.09.2004**
(21) Anmeldenummer: 02712939.4
(22) Anmeldetag: 08.03.2002
(51) Int. Cl.: E02F 9/08

(54) **RADBAGGER**
WHEELED EXCAVATOR
EXCAVATEUR A ROUES

(30) Priorität: 20.03.2001 DE 10113340
(43) Veröffentlichungstag der Anmeldung: 17.12.2003
(73) Patentinhaber: O & K ORENSTEIN & KOPPEL AG, 13581 Berlin (DE)
(72) Erfinder: REINECKE, Udo, 44229 Dortmund (DE); BRAMMERTZ, Dieter, 14199 Berlin (DE); LEIDINGER, Gustav, 86316 Friedberg (DE)
(74) Vertreter: Meinke, Jochen, Dipl.-Ing.
(86) Internationale Anmeldenummer: PCT/EP2002/002557
(87) Internationale Veröffentlichungsnummer: WO 2002/075060

(56) Entgegenhaltungen:
- WO-A-89/11006
- DE-B- 1 265 048
- DE-C- 819 632
- GB-A- 2 356 611
- US-A- 3 347 577
- US-A- 3 771 241
- US-A- 4 565 257
- US-A- 4 802 545
- PATENT ABSTRACTS OF JAPAN vol. 010, no. 320 (M-530), 30. Oktober 1986 (1986-10-30) -& JP 61 126230 A (TOYODA AUTOM LOOM WORKS LTD), 13. Juni 1986 (1986-06-13)

## Beschreibung

Die Erfindung betrifft einen Radbagger mit einem Unterwagen mit Fahrwerk mit einer vorderen Starrachse und einer hinteren Achse und einem auf dem Unterwagen angeordneten, mit einem Antriebsaggregat ausgestatteten Oberwagen, wobei der Unterwagen eine Knicklenkung mit einem vorderen, die vordere Achse aufnehmenden Unterwagenteil und einem hinteren, die hintere Achse aufnehmenden Unterwagenteil aufweist, wobei der Drehpunkt der Knicklenkung deutlich näher an der vorderen Achse als an der hinteren Achse angeordnet ist, und wobei der Oberwagen auf dem gegenüber dem vorderen Unterwagenteil deutlich längeren hinteren Unterwagenteil angeordnet ist.

Aus der Zeitschrift VDBUM Seminarband 2001, Seiten 67 bis 71, ist ein Radbagger bekannt, der einen Unterwagen mit einer Knicklenkung aufweist, wobei der Drehpunkt der Knicklenkung in etwa im Zentrum zwischen der vorderen Achse und der hinteren Achse angeordnet ist. Dabei sind sowohl die vordere als auch die hintere Achse als starre Achsen ausgebildet, die Knicklenkung weist einen recht großen Knickwinkel auf, wodurch der Radbagger grundsätzlich auch auf engem Raum sehr wendig ist. Aufgrund der Aufteilung des Unterwagens in in etwa zwei gleich große Unterwagenteile ist der Oberwagen dieses Radbaggers auf einem Unterwagenteil und das Antriebsaggregat, d.h. der Dieselmotor, auf dem anderen Wagen des Unterteils angeordnet.

Aufgrund dieser Anordnung ist dieser Radbagger zwar grundsätzlich sehr beweglich, er weist jedoch eine relativ geringe Standstabilität auf, da in Längsrichtung gesehen der Oberwagen exzentrisch auf dem Unterwagen angeordnet ist. Dies wirkt sich nicht nur nachteilig im Stand, sondern insbesondere auch beim Fahren und beim Lenken aus, insbesondere bei großen Knickwinkeln nimmt die Seitenstabilität stark ab und der Radbagger wird mit dem Oberwagen in geschwenkter Stellung äußerst instabil. Von weiterem Nachteil ist, dass sich das Antriebsaggregat gegenüber dem Oberwagen auf dem anderen Unterwagenteil befinden muss, was je nach Fahrtrichtung zu einer deutlichen Sichteinschränkung für den Fahrer führt und außerdem die Drehbewegung des Oberwagens gegenüber dem Unterwagen beeinträchtigt, da der Fahrer dafür Sorge tragen muss, dass das Arbeitswerkzeug nicht mit dem Antriebsaggregat kollidiert.

Aus WO 89/11006 A1 ist ein Radbagger mit den Merkmalen des Oberbegriffes des Patentanspruches 1 bekannt. Die Manövrierfähigkeit dieses Radbaggers ist jedoch noch verbesserungswürdig.

Aufgabe der Erfindung ist es deshalb, die Manövrierfähigkeit eines solchen Radbaggers weiter zu verbessern.

Diese Aufgabe wird bei einem Radbagger der eingangs bezeichneten Art erfindungsgemäß dadurch gelöst, dass die hintere Achse als Lenkachse ausgebildet ist und dass der Drehpunkt des Oberwagens auf dem Unterwagen, in Längsrichtung gesehen, im Wesentlichen mittig zwischen der vorderen und der hinteren Achse angeordnet ist.

Aufgrund dieser Gestaltung des Unterwagens des Radbaggers wird die Stabilität des Gerätes wesentlich verbessert, da aufgrund der stark exzentrischen Anordnung des Drehpunktes der Knicklenkung nunmehr der Oberwagen in Längsrichtung gesehen, wie bei Radbaggern ohne Knicklenkung, weitgehend mittig angeordnet ist. Ferner entfällt auch die beim bekannten Radbagger mit Knicklenkung erforderliche Trennung zwischen Oberwagen und Antriebsaggregat, das Antriebsaggregat ist beim erfindungsgemäßen Radbagger in den Oberwagen integriert. Dadurch ist nicht nur die Stabilität des Radbaggers wesentlich verbessert, sondern es ist auch eine Rundumarbeit möglich, der Oberwagen kann gegenüber dem Unterwagen rundum gedreht werden, ohne dass eine Beeinträchtigung durch das Antriebsaggregat oder Sichtbeeinträchtigungen für den Fahrer bestehen.

Ganz besonders bevorzugt ist vorgesehen, dass der Abstand des Drehpunktes von der hinteren Achse wenigstens dreimal größer als der Abstand des Drehpunktes von der vorderen Achse ist. Bei diesen Abmessungen fällt die Seitenstabilität unter Aufrechterhaltung der guten Manövrierfähigkeit nur um geringes ab. Exzentrisch auf das Schild des Radbaggers wirkende Kräfte weisen dabei nur einen kleinen Abstand zur Knickachse auf, wodurch sich die erforderlichen Lenkkräfte verringern.

Um den Lenkvorgang für den Fahrer möglichst einfach zu gestalten, ist ferner vorgesehen, dass die Knicklenkung und die hintere Lenkachse kinematisch zwangsgekoppelt sind, d.h. beim Lenkvorgang durch den Fahrer werden gleichzeitig die lenkbare Hinterachse und die Knicklenkung gleichsinnig gelenkt.

Ferner ist bevorzugt vorgesehen, dass der maximale Knickwinkel der Knicklenkung auf ca. ± 25° beschränkt ist. Dadurch läßt sich noch eine weitere Stabilitätserhöhung für den Radbagger, auch bei Kurvenfahrt, erreichen. Die Manövrierfähigkeit wird jedoch erhalten, da eine Doppellenkung (Knicklenkung und lenkbare Hinterachse) vorgesehen sind.

In weiterer vorteilhafter Ausgestaltung ist vorgesehen, dass an dem auf der Seite der vorderen Achse liegenden Ende des vorderen Unterwagenteils ein Schild angeordnet ist. Dabei ist bevorzugt des Schild höhenverstellbar und schwenkbar. Dadurch wird das Schild in Fahrtrichtung bewegt und das ungewollte seitliche Abfließen des Materials wird verhindert. Hingegen würde bei einer Achse mit Achsschenkellenkung das Schild schräg zur Fahrtrichtung geführt, wodurch das Material zum seitlichen Ablauf neigt.

Die Erfindung ist nachstehend anhand der Zeichnung beispielhaft näher erläutert. Diese zeigt in der einzigen Figur eine schematische Darstellung des Unterwagens eines erfindungsgemäßen Radbaggers.

Von einem erfindungsgemäßen Radbagger ist in der Zeichnung nur ein mit 1 bezeichneter Unterwagen dargestellt. Dieser Unterwagen ist zweigeteilt, er weist nämlich ein vorderes Unterwagenteil 2 und ein hinteres Unterwagenteil 3 auf, welche über eine Knicklenkung miteinander verbunden sind, der Drehpunkt dieser Knicklenkung ist mit 4 bezeichnet.

Das vordere Unterwagenteil 2 nimmt eine vordere Achse 5 auf, welche Vorderräder 6 trägt. Das hintere Unterwagenteil 3 nimmt eine hintere Achse 7 auf, welches Hinterräder 8 trägt.

Am vorderen Unterwagenteil ist vorderseitig über Tragarme 9 und eine Tragplatte 10 ein Schild 11 angeordnet, welches heb- und senkbar sowie verschwenkbar ist, dazu erforderliche Kolben-/Zylindereinheiten sind mit 12 bezeichnet. Auf die genaue Ausbildung der Schildaufhängung kommt es im Rahmen der vorliegenden Erfindung jedoch nicht näher an.

Wesentlich für die Ausgestaltung des Unterwagens 1 ist, dass der Drehpunkt 4 der Knicklenkung deutlich näher an der vorderen Achse 5 als an der hinteren Achse 7 angeordnet ist, wie aus der Zeichnung deutlich hervorgeht. Der Abstand zwischen dem Drehpunkt 4 und der vorderen Achse 5 ist mit a bezeichnet, während der Abstand des Drehpunktes 4 der Knicklenkung und der hinteren Achse 7 mit b bezeichnet sind. Das Verhältnis b zu a ist dabei bevorzugt größer als 3, d.h. der Abstand b der hinteren Achse 7 zum Drehpunkt 4 ist wenigstens dreimal größer als der Abstand a zwischen der vorderen Achse 5 und dem Drehpunkt 4.

Dadurch bedingt ist das hintere Unterwagenteil 3 deutlich länger als das vordere Unterwagenteil 2, was es ermöglicht, den kompletten Oberwagen des Radbaggers, welcher in der Zeichnung nicht dargestellt ist, zusammen mit dem ebenfalls nicht dargestellten Antriebsaggregat auf dem hinteren Unterwagenteil 3 anzuordnen. Zur Aufnahme des Oberwagens ist am hinteren Unterwagenteil 3 ein Drehkranz 13 angedeutet.

Ferner ist vorgesehen, dass die vordere Achse 5 als mit dem Rahmen fest verbundene Starrachse ausgebildet ist, während die hintere Achse 7 vorzugsweise als lenkbare Pendelachse ausgebildet ist, bevorzugt in Form einer Achsschenkellenkachse.

Um den Lenkvorgang des Unterwagens 1 zu vereinfachen, ist dabei bevorzugt vorgesehen, dass die Knicklenkung und die hintere Lenkachse 7 zwangsgekoppelt sind, diese Zwangskopplung ist beim Ausführungsbeispiel von einem Gelenkgestänge 14 und einer zwischengeschalteten Kolben-/Zylindereinheit 15 gebildet, wobei das Gestänge 14 zum einen am vorderen Unterwagenteil 2 und zum anderen an einem Lenkgestänge 16 der hinteren Lenkachse 7 angelenkt ist. Durch Betätigung der Kolben-/Zylindereinheit 15 werden die Vorderräder 6 und die Hinterräder 8 in gleichsinniger Richtung ausgelenkt. Diese ausgelenkte Position des kompletten vorderen Unterwagenteils 2 und der Hinterräder ist in der Zeichnung gestrichelt angedeutet.

Bevorzugt ist die Anordnung der Knicklenkung im Zusammenwirken mit der hinteren Lenkachse 7 dabei so gewählt, dass der maximale Knickwinkel der Knicklenkung auf ca. ± 25° beschränkt ist. Da in dieser Maximalposition die Hinterräder 8 in etwa gleicher Weise ausgelenkt werden, lassen sich gleichwohl noch sehr enge Wenderadien realisieren, ohne allerdings die Stabilität des Oberwagens bei einer solchen Auslenkung wesentlich zu beeinträchtigen.

Natürlich ist die Erfindung nicht auf das dargestellte Ausführungsbeispiel beschränkt. Weitere Ausgestaltungen sind möglich, ohne den Grundgedanken zu verlassen. So kann beispielsweise die Knicklenkung selbst und die Zwangskopplung (Gestänge 14) mit dem Lenkgestänge 16 der hinteren Lenkachse 7 auch auf andere Weise realisiert werden, wesentlich ist die Anordnung des Drehpunktes 4 der Knicklenkung, welche eine in Längsrichtung gesehen mittige Anordnung des Oberwagens auf dem Unterwagen, und zwar nur auf dem hinteren Unterwagenteil 3 ermöglicht.

## Patentansprüche

1. Radbagger mit einem Unterwagen mit Fahrwerk mit einer vorderen Starrachse (5) und einer hinteren Achse (7) und einem auf dem Unterwagen angeordneten, mit einem Antriebsaggregat ausgestatteten Oberwagen, wobei der Unterwagen eine Knicklenkung mit einem vorderen, die vordere Achse (5) aufnehmenden Unterwagenteil (2) und einem hinteren, die hintere Achse (7) aufnehmenden Unterwagenteil (3) aufweist, wobei der Drehpunkt (4) der Knicklenkung deutlich näher an der vorderen Achse (5) als an der hinteren Achse (6) angeordnet ist, und wobei der Oberwagen auf dem gegenüber dem vorderen Unterwagenteil (2) deutlich längeren hinteren Unterwagenteil (3) angeordnet ist,
**dadurch gekennzeichnet,**
**dass** die hintere Achse (7) als Lenkachse ausgebildet ist und dass der Drehpunkt des Oberwagens auf dem Unterwagen, in Längsrichtung gesehen, im Wesentlichen mittig zwischen der vorderen und der hinteren Achse (5,7) angeordnet ist.

2. Radbagger nach Anspruch 1,
**dadurch gekennzeichnet,**
**dass** der Abstand b des Drehpunktes (4) von der hinteren Achse (7) wenigstens dreimal größer als der Abstand a des Drehpunktes (4) von der vorderen Achse (5) ist.

3. Radbagger nach Anspruch 1 oder 2,
**dadurch gekennzeichnet,**
**dass** die Knicklenkung und die hintere Lenkachse (7) kinematisch zwangsgekoppelt (14,15) sind.

4. Radbagger nach einem oder mehreren der Ansprüche 1, 2 oder 3,
**dadurch gekennzeichnet,**
**dass** der maximale Knickwinkel der Knicklenkung auf ca. ± 25° beschränkt ist.

5. Radbagger nach einem oder mehreren der Ansprüche 1 bis 4,
**dadurch gekennzeichnet,**
**dass** an dem auf der Seite der vorderen Achse (2) liegenden Ende des vorderen Unterwagenteils (2) ein Schild (11) angeordnet ist.

6. Radbagger nach Anspruch 5,
**dadurch gekennzeichnet,**
**dass** das Schild (11) höhenverstellbar und schwenkbar ist.

## Claims

1. A wheeled excavator comprising a lower chassis with a running gear having a rigid front axle (5) and a rear axle (7) and an upper chassis which is arranged on the lower chassis and which is provided with a drive unit, wherein the lower chassis has a centre pivot steering arrangement with a front lower chassis portion (2) carrying the front axle (5) and a rear lower chassis portion (3) carrying the rear axle (7), wherein the pivot point (4) of the centre pivot steering arrangement is arranged markedly closer to the front axle (50 than to the rear axle (6), and wherein the upper chassis is arranged on the rear lower chassis portion (3) which is markedly longer than the front lower chassis portion (2),
**characterised in that**
the rear axle (7) is in the form of a steering axle and the pivot point of the upper chassis on the lower chassis, as viewed in the longitudinal direction, is arranged substantially centrally between the front and rear axles (5, 7).

2. A wheeled excavator according to claim 1 **characterised in that** the spacing b of the pivot point (4) from the rear axle (7) is at least three times greater than the spacing a of the pivot point (4) from the front axle (5).

3. A wheeled excavator according to claim 1 or claim 2 **characterised in that** the centre pivot steering arrangement and the rear steering axle (7) are kinematically positively coupled (14, 15).

4. A wheeled excavator according to one or more of claims 1, 2 and 3 **characterised in that** the maximum pivot angle of the centre pivot steering arrangement is limited to about ± 25°.

5. A wheeled excavator according to one or more of claims 1 to 4 **characterised in that** a blade (11) is arranged at the end, which is on the side of the front axle (12), of the front lower chassis portion (2).

6. A wheeled excavator according to claim 5 **characterised in that** the blade (11) is displaceable in respect of height and pivotable.

## Revendications

1. Excavateur à roue avec un chariot inférieur et un châssis comportant un essieu avant rigide (5) et un essieu arrière (7) et un chariot supérieur équipé d'un groupe d'entraînement disposé sur le chariot inférieur, dans lequel le chariot inférieur présente une direction articulée pivotante avec une partie de chariot inférieur (2) avant, recevant l'essieu avant (5) et une partie de chariot inférieure arrière (3) recevant l'essieu arrière (7), dans lequel le point de rotation (4) de la direction articulée pivotante est disposé nettement plus proche de l'essieu avant (5) que de l'essieu arrière (6) , et dans lequel le chariot supérieur est disposé sur la partie de chariot inférieur (3) arrière nettement plus longue que la partie de chariot inférieure avant,
**caractérisé en ce que**
l'essieu arrière (7) est conçu en tant qu'essieu articulé et **en ce que** le point de rotation du chariot supérieur, vu dans la direction longitudinale, est disposé sur le chariot inférieur, sensiblement centralement entre l'essieu avant et l'essieu arrière (5,7).

2. Excavateur à roue selon la revendication 1,
**caractérisé en ce que**,
l'espacement b du point de rotation (4) de l'essieu arrière (7) est au moins trois fois supérieur à l'espacement a du point de rotation (4) de l'essieu avant (5).

3. Excavateur selon la revendication 1 ou 2,
**caractérisé en ce que**,
la direction articulée pivotante et l'essieu articulé arrière (7) sont accouplés cinématiquement par force (14, 15).

4. Excavateur selon une ou plusieurs des revendications 1, 2 ou 3,
**caractérisé en ce que**,
l'angle d'articulation maximum de la direction articulée pivotante est limité à environ ± 25°.

5. Excavateur à roue selon une ou plusieurs des revendications 1 à 4,
**caractérisé en ce que**,
sur l'extrémité située sur le côté de l'essieu avant (2), de la partie de chariot inférieur avant (2) est disposé un bouclier (11).

6. Excavateur à roue selon la revendication 5,
**caractérisé en ce que**,
le bouclier (11) est basculant et réglable en hauteur.
